# EUROPÄISCHE PATENTSCHRIFT

(11) **EP 3 426 574 B1**
(45) Veröffentlichungstag und Bekanntmachung des Hinweises auf die Patenterteilung: **04.12.2019**
(21) Anmeldenummer: 16777527.9
(22) Anmeldetag: 12.09.2016
(51) Int. Cl.: B05B 7/04, B05B 7/12, B65D 83/20, B65D 83/68, B05B 12/00, B05B 1/30, B05B 7/24

(54) **HANDDOSIERPISTOLE**
MANUAL DOSING GUN
PISTOLET DOSEUR MANUEL

(30) Priorität: 11.03.2016 DE 202016101374 U
(43) Veröffentlichungstag der Anmeldung: 16.01.2019
(73) Patentinhaber: Clearopag GmbH, 33829 Borgholzhausen (DE)
(72) Erfinder: KLEIN, Helmut, 33829 Borgholzhausen (DE)
(74) Vertreter: Deters, Frank
(86) Internationale Anmeldenummer: PCT/EP2016/001533
(87) Internationale Veröffentlichungsnummer: WO 2017/152924

(56) Entgegenhaltungen:
- WO-A2-02/36481
- DE-U1-202014 006 023
- GB-A- 2 244 221
- US-A- 2 878 063
- US-A- 3 130 910
- US-A- 4 399 930

## Beschreibung

Die Erfindung betrifft eine Handdosierpistole zum Vermischen von Einzelkomponenten und Ausbringen der daraus resultierenden Mehrkomponentenmasse. Die Handdosierpistole hat einen Griffteil zum Halten der Handdosierpistole und eine Zuführanordnung, die für jede Einzelkomponente einen dieser zugeordneten Kanal mit einer Zulauföffnung und einer Austrittsöffnung aufweist, wobei jede Austrittsöffnung mit einem Nadelventil umfassend einen Ventilsitz und eine Kegelstange verschließ- und freigebbar versehen ist. Die Handdosierpistole weist zudem eine an der Zuführanordnung abnehmbar angeordnete Mischkammereinheit auf, die eine Mischkammer zur Vermischung von aus den Austrittsöffnungen herausströmenden Einzelkomponenten und eine sich an die Mischkammer anschließende Düse zum Austritt der Mehrkomponentenmasse aufweist. Die Handdosierpistole umfasst zudem ein Bedienelement durch das die Kegelstangen aus ihren Ventilsitzen bewegbar sind.

Eine derartige Handdosierpistole ist z.B. aus der WO 87/01680 bekannt.

Aus der DE 20 2014 006 023 U1 ist ferner eine Handdosierpistole mit einer Ventilanordnung mit wenigstens einem ersten und einem weiteren in einem Gehäuse benachbart angeordneten Absperrventil, deren Absperrkörper gleichzeitig durch einen einzigen Bedienhebel von einer Schließposition in eine Geöffnetposition verbringbar sind. Die Absperrkörper sind dabei als Welle mit Bohrungen oder als miteinander fest verbundene Kugeln mit Bohrungen ausgebildet. Die Ausbildung als Nadelventile ist nicht beschrieben.

Der Erfindung liegt die Aufgabe zugrunde, eine Handdosierpistole der eingangs genannten Art mit verbesserten Eigenschaften bereitzustellen.

Die Erfindung wird durch eine Handdosierpistole gemäß Anspruch 1 gelöst. Eine Lageveränderung des Bedienelements von einer Ruheposition in eine Auslöseposition wird somit entweder unterschiedlich auf die einzelnen Kegelstangen übertragen oder aber auch exakt gleich auf jede Kegelstange. In welchem Maße die Übertragung der Lageveränderung des Bedienelements auf jede der Kegelstangen erfolgt, ist individuell einstellbar. So kann beispielsweise eine Lageveränderung des Bedienelements von dessen Ruheposition in dessen maximal ausgelenkter Auslöseposition eine der Kegelstangen vollständig aus ihrem Ventilsitz verlagern und das Nadelventil maximal öffnen und gleichzeitig eine weitere Kegelstange noch zur Hälfte im Ventilsitz belassen. Der Volumenstrom durch die jeweils unterschiedlich weit geöffneten Nadelventile kann dadurch individuell angepasst werden. Sind im Falle zweier Einzelkomponenten beide Einzelkomponenten gleich viskos und werden zudem mit gleichem Druck in die Zuführanordnung eingebracht, so kann das Mischungsverhältnis der Einzelkomponenten über die unterschiedlich weit geöffneten Nadelventile reguliert werden. Umgekehrt kann bei verschieden viskosen Einzelkomponenten oder aber mit unterschiedlichem Druck in die Zuführanordnung eingebrachten Einzelkomponenten über verschieden weit geöffnete Nadelventile ein Ausgleich dergestalt erfolgen, dass in der Mischkammer die Einzelkomponenten in gleichem Anteil miteinander vermischt werden. Durch die erfindungsgemäße Handdosierpistole können dadurch Einzelkomponenten miteinander vermengt werden, die zuvor nicht miteinander zu Mehrkomponentenmassen mit Hilfe von Handdosierpistolen vermengbar waren. Das Bedienelement ist bevorzugt als Bedienhebel ausgebildet.

In einer bevorzugten Ausgestaltung der Erfindung weist jede der Kegelstangen einenends einen an die Form des zugehörigen Ventilsitzes angepassten Kegel auf und die Lageveränderung der Kegel relativ zu deren Ventilsitz ist bei Betätigung des Bedienelements, also dessen Lageveränderung aus einer Ruheposition mit geschlossenen Ventilen in eine Auslöseposition mit zumindest einem teilweise geöffneten Ventil, für jede Kegelstange und zugehörigem Kegel über eine Einstellanordnung des Übertragungselements individuell einstellbar. Die Einstellanordnung bietet eine Verstellmöglichkeit, in welchem Umfang sich eine Lageveränderung des Bedienelements auf die einzelnen Kegelstangen und darüber auf die den Kegelstangen zugeordneten Kegeln auswirkt.

Mit Vorteil weist die Handdosierpistole ein den Bewegungsumfang des Bedienelements begrenzenden Bewegungsbegrenzer auf. Besonders bevorzugt ist der Grad der Bewegungsbegrenzung des Bewegungsbegrenzers dabei einstellbar ausgestaltet, insbesondere als Stellschraube. Durch das Vorsehen des Bewegungsbegrenzers ist eine maximal mögliche Auslöseposition definiert. Das Bedienelement kann von einer Ruheposition, in der die Ventile geschlossen sind, in eine durch den Bewegungsbegrenzer begrenzte Auslöseposition mit ganz oder teilweise geöffneten Nadelventilen verlagert werden. Der Bewegungsbegrenzer legt dabei die bei maximal ausgelenktem Bedienelement vorliegende maximale Öffnung der einzelnen Nadelventile fest.

In einer bevorzugten Ausgestaltung der Erfindung ist die Öffnungsfläche zumindest eines der Nadelventile, durch die eine Einzelkomponente in die Mischkammer gelangt, bei einer Lageveränderung des Bedienelements aus dessen Ruheposition in dessen durch den Bewegungsbegrenzer begrenzten Auslöseposition, von 0% in der Ruheposition bis 100% in der Auslöseposition öffnend ausgebildet. Durch die Einstellanordnung ist dabei eine Begrenzung der Öffnungsfläche auf einen Bereich zwischen 10% und 100% einstellbar. Die Öffnungsfläche wird von einem Ringspalt zwischen dem Ventilsitz und dem Kegel der Kegelstange gebildet. Je weiter sich der Kegel aus dem Ventilsitz entfernt, desto größer wird der Ringspalt und damit die Öffnungsfläche des Nadelventils. Mit Hilfe der Einstellanordnung kann nun für zumindest eines der Nadelventile eine Begrenzung der Öffnungsfläche auf einen Bereich zwischen 10% und 100% relativ zur maximal möglichen Öffnungsfläche bei vollständig geöffnetem Nadelventil eingestellt werden. Besonders bevorzugt ist die Einstellanordnung dabei die maximal mögliche Öffnungsfläche zumindest eines der Nadelventile stufenlos festlegbar ausgebildet.

Erfindungsgemäß ist das Übertragungselement als Mitnehmeranordnung ausgebildet. Erfindungsgemäß weist das Übertragungselement einen mit einem Stiftbolzen verbundenen ersten Mitnehmer auf und an jeder Kegelstange ist ein erstes Anschlagselement angeordnet, wobei die ersten Anschlagselemente bei Betätigung des Bedienelements durch den ersten Mitnehmer kontaktierbar im Sinne von mitnehmbar sind. Die Positionierung des ersten Mitnehmers und/oder zumindest eines der ersten Anschlagselemente in Richtung der Längserstreckung der zugehörigen Kegelstange ist dabei verstellbar ausgebildet. Falls also die ersten Anschlagselemente zweier benachbarter Kegelstangen in Richtung der Längserstreckung dieser Kegelstangen auf der gleichen Höhe angeordnet sind, so nimmt der erste Mitnehmer bei Betätigung des Bedienelements beide Anschlagselemente und damit die jeweils zugehörigen beiden Kegelstangen zum gleichen Zeitpunkt und im gleichen Umfang mit. Falls hingegen das erste Anschlagselement einer ersten Kegelstange relativ zum ersten Anschlagselement einer weiteren Kegelstange in Richtung der Längserstreckung unterschiedlich positioniert ist, so nimmt der erste Mitnehmer zunächst das eine erste Anschlagselement mit und erst danach das weitere erste Anschlagselement. Entsprechend wird zunächst auch nur die eine Kegelstange aus ihrem Ventilsitz heraus bewegt und erst zeitversetzt hierzu die weitere Kegelstange. Hierdurch ist es möglich, dass eines der Nadelventile vollständig geöffnet ist und das weitere Nadelventil beispielswiese nur zur Hälfte. Hierüber lassen sich die Volumenströme der beiden Einzelkomponenten gezielt regulieren.

In einer besonders bevorzugten Ausgestaltung der Erfindung weist die Einstellanordnung dabei eine Skalierung zur Positionierung des ersten Mitnehmers und/oder zumindest eines der ersten Anschlagselemente auf. Mit Hilfe der Skalierung ist es für eine Bedienperson leichter, die gewünschten Volumenströme der Einzelkomponenten zu definieren. So kann der Hersteller der Einzelkomponenten beispielsweise auf der Umverpackung angeben, dass eine Komponente A relativ zur Komponente B im Verhältnis 1 : 2 vermengt werden soll und entsprechend die Skala der Einstellanordnung ebenfalls ein Öffnungsverhältnis der Nadelventile von 1 : 2 vorsehen soll. Die Skalierung ist dabei linear zur Öffnungsfläche der jeweiligen Nadelventile.

Mit Vorteil ist zumindest eines der ersten Anschlagselemente als auf der zugehörigen Kegelstange laufende Rändelschraube ausgestaltet. Die Kombination aus auf der Kegelstange laufende Rändelschraube und dem ersten Mitnehmer bildet dabei die Einstellanordnung des Übertragungselements. Mit Hilfe der Rändelschraube ist eine einfach ausgestaltete, jedoch sehr zuverlässig funktionierende Lageveränderung des ersten Anschlagselements in Richtung der Längserstreckung der zugehörigen Kegelstange ermöglicht.

In einer besonders bevorzugten Ausgestaltung der Erfindung weist die Handdosierpistole ein die Kegelstangen mit einer Kraft in Richtung ihres jeweiligen Ventilsitzes beaufschlagendes Rückstellelement auf. Besonders bevorzugt ist das Rückstellelement dabei als Rückstellfeder ausgebildet.

Erfindungsgemäß sind an dem Stiftbolzen ein weiterer, unverstellbarer Mitnehmer und an jeder Kegelstange ein weiteres, unverstellbares Anschlagselement angeordnet, die von dem weiteren Mitnehmer kontaktierbar sind und über die eine Kraft vom Rückstellelement auf die Kegelstangen in Richtung ihres Ventilsitzes übertragbar ist. Bei der Überführung des Bedienelements von der Auslöseposition in dessen Ruheposition übt der weitere Mitnehmer auf die weiteren Anschlagselemente der Kegelstangen eine Rückstellkraft auf, durch die die Kegelstangen über das Rückstellelement Kraft beaufschlagt in die jeweils zugehörigen Ventilsitze gedrückt werden. Durch das Vorsehen des Rückstellelements werden die Kegelstangen dabei in deren Ventilsitze gedrückt, sobald das Bedienelement von einer Bedienperson losgelassen wird. Es erfolgt eine kraftbeaufschlagte Rückstellung in die Ruheposition.

In einer bevorzugten Ausgestaltung der Erfindung sind die Anschlagselemente gegen eine Positionsänderung durch eine Verstellsicherung gesichert. Die Verstellsicherung wird dabei bevorzugt von Federn gebildet, die einseitig die ersten Anschlagselemente in Längserstreckung der Kegelstangen in Richtung der Kegel kraftbeaufschlagen. Durch die Verstellsicherung wird sichergestellt, dass die Positionierung der ersten Anschlagselemente auch bei einer Erschütterung der Handdosierpistole unverändert bleiben.

Mit Vorteil ist die Mischkammereinheit über ein Sicherungselement in einer Betriebsposition an der Zuführanordnung festlegbar. Zur Festlegung dienen dabei bevorzugt Rastvorsprünge an der Mischkammereinheit die vom Sicherungselement hintergriffen werden. Besonders bevorzugt weist das Sicherungselement zudem eine die Mischkammereinheit aus dessen an der Zuführanordnung festgelegter Betriebsposition entfernende Auswurfvorrichtung auf. Die Auswurfvorrichtung ist dabei mit Vorteil als Hebel ausgebildet, der die Mischkammereinheit aus dessen Positionierung an der Zuführanordnung herausdrückt, sobald die Auswurfvorrichtung bedient wird. Durch Bewegen des Sicherungselements in eine erste Richtung wird dabei bevorzugt die Mischkammereinheit an der Zuführanordnung festgelegt. Durch Bewegen des Sicherungselements in die entgegengesetzte Richtung wird dann die Auswurfvorrichtung des Sicherungselements aktiviert, die die Mischkammereinheit aktiv von der Zuführanordnung entfernt.

Mit Vorteil ist das Sicherungselement kraftbeaufschlagt in Richtung Mischkammereinheit. Die Kraftbeaufschlagung stellt sicher, dass das Sicherungselement die Mischkammereinheit in dessen an der Zuführanordnung festgelegter Betriebsposition auch dann noch sichert, wenn das Sicherungselement aufgrund mechanischer Einwirkungen aus dessen Sicherungsposition entfernt wurde. Durch die Kraftbeaufschlagung in Richtung Mischkammereinheit wird das Sicherungselement in einem derartigen Fall zurück in dessen Sicherungsposition bewegt.

In einer bevorzugten Ausgestaltung der Erfindung weisen die Mischkammereinheit und die Zuführanordnung zumindest eine Nut und Feder zur verdrehsicheren Anordnung der Mischkammereinheit an der Zuführanordnung auf. Eine definierte Positionierung der Mischkammereinheit an der Zuführanordnung ist darüber möglich.

In einer besonders bevorzugten Ausgestaltung der Erfindung sind Aufnahmeeinrichtungen zur Aufnahme von mit den Einzelkomponenten befüllten Aerosoldosen unmittelbar an der Handdosierpistole angeordnet. Besonders bevorzugt weisen die Aufnahmeeinrichtungen Gewinde zum Einschrauben von Aerosoldosen mit entsprechendem Gegengewinde auf, wobei eine erste Aufnahmeeinrichtung ein Innengewinde oder ein Linksgewinde und eine weitere Aufnahmeeinrichtung ein Außengewinde oder ein Rechtsgewinde aufweisen. Durch die Anordnung der Aufnahmeeinrichtungen unmittelbar an der Handdosierpistole ist eine sehr kompakte Bauweise der Handdosierpistole mit zugehörigen Aerosoldosen möglich. Durch das Vorsehen der vorgenannten Gewindeanordnung kann sichergestellt werden, dass jede Aerosoldose in die für sie vorgesehene Aufnahmeeinrichtung eingesetzt wird. Ein Einsetzen einer Aerosoldose in die falsche Aufnahmeeinrichtung wird unmöglich gemacht. Hierdurch kann verhindert werden, dass die auf den Aerosoldosen angegebenen Mischungsverhältnisse von einer Bedienperson an der Handdosierpistole mit Hilfe der Einstellanordnung falsch eingestellt werden. Zudem kann verhindert werden, dass in einer Aufnahmeeinrichtung zunächst die Aerosoldose einer ersten Einzelkomponente eingesetzt wird und danach die Aerosoldose einer weiteren Einzelkomponente, die mit der ersten Einzelkomponente reagiert. Anderenfalls könnte dies dazu führen, dass die Handdosierpistole aufgrund von miteinander reagierenden Einzelkomponenten zerstört wird.

Zur optimalen Arbeitsweise der Handdosierpistole sind die in die Aufnahmeeinrichtungen aufgenommenen Aerosoldosen mit Vorteil in horizontalen Arbeitsposition der Handdosierpistole kopfüber, mit einer Ventilöffnung nach unten, festlegbar. In den Aerosoldosen enthaltende Einzelkomponenten befinden sich somit in der horizontalen Arbeitsposition der Handdosierpistole stets im Bereich des Austrittsventils der Aerosoldose. Besonders bevorzugt sind die Aufnahmeeinrichtungen spiegelsymmetrisch zu einer Längsmittelachse der Handdosierpistole angeordnet. Diese Anordnung erleichtert das Arbeiten mit der Handdosierpistole, da diese Bauweise einerseits sehr kompakt ist und andererseits die Handdosierpistole mit eingesetzten Aerosoldosen austariert ist.

Die Erfindung betrifft ferner eine Vorrichtung zum Ausbringen von Mehrkomponentenmassen umfassend eine Handdosierpistole mit einem oder mehreren der vorgenannten Merkmale und wenigstens eine erste und eine weitere der vorgenannten Aerosoldosen.

Weitere Vorteile und Einzelheiten der Erfindung sind den Unteransprüchen 2 bis 14 sowie dem nachfolgend beschriebenen, schematisch dargestellten Ausführungsbeispiel entnehmbar; es zeigen:
- Fig. 1: eine erfindungsgemäße Handdosierpistole, jedoch ohne Mischkammereinheit in einer Darstellung schräg von unten,
- Fig. 2: den Gegenstand aus Fig. 1 in einer Darstellung schräg von vorne,
- Fig. 3: eine erfindungsgemäße Handdosierpistole in stark vereinfachter geschnittener Darstellung den Mechanismus der Zuführanordnung zeigend,
- Fig. 4: eine erfindungsgemäße Handdosierpistole in stark vereinfachter Schnittdarstellung in einer Aufsicht mit geschlossenen Nadelventilen,
- Fig. 5: den Gegenstand aus Fig. 4 mit vollständig geöffneten Nadelventilen,
- Fig. 6: den Gegenstand aus Fig. 4 mit teilweise geöffneten Nadelventilen,
- Fig. 7: den Gegenstand aus Fig. 4, jedoch mit anders eingestellter Einstellanordnung,
- Fig. 8: den Gegenstand aus Fig. 7 mit einem ersten noch geschlossenen Nadelventil und einem weiteren bereits teilweise geöffneten Nadelventil und
- Fig. 9: den Gegenstand aus Fig. 7 mit einem ersten teilweise geöffneten Nadelventil und einem weiteren vollständigen geöffneten Nadelventil.

Nachfolgend werden gleichwirkende Elemente mit einer einzigen Bezugsziffer versehen, sofern dies sinnvoll ist. Die nachfolgend anhand des Ausführungsbeispiels beschriebenen Merkmale können auch in anderen Kombinationen als dargestellt Gegenstand der Erfindung sein.

Fig. 1 und Fig. 2 zeigen eine erfindungsgemäße Handdosierpistole 2 zum Vermischen von Einzelkomponenten und Ausbringen der daraus resultierenden Mehrkomponentenmasse mit einem Griffteil 4 zum Halten der Handdosierpistole 2.

Das Innere der Handdosierpistole 2 ist in den Fig. 3 bis 9 schematisch vereinfacht dargestellt. Die Handdosierpistole 2 hat eine Zuführanordnung 6, die für jede Einzelkomponente einen dieser zugeordneten Kanal 8, 10 mit jeweils einer Zulauföffnung 12, 14 und einer Austrittsöffnung 16, 18 aufweist. Dabei ist jeder Austrittsöffnung 16, 18 mit einem Nadelventil 20, 22 umfassend einen Ventilsitz 24, 26 und eine Kegelstange 28, 30 verschließ- und freigebbar versehen. An der Zuführanordnung 6 ist eine abnehmbare Mischkammereinheit 32 angeordnet. Die Mischkammereinheit 32 ist in den Fig. 1 bis 3 nicht dargestellt, sondern nur in den Fig. 4 bis 9. Die Mischkammereinheit weist eine Mischkammer 34 zur Vermischung von aus den Austrittsöffnungen 16, 18 herausströmenden Einzelkomponenten und eine sich an die Mischkammer 34 anschließende Düse 36 zum Austritt der Mehrkomponentenmasse auf. Die Handdosierpistole 2 hat ein Bedienelement 38 durch das die Kegelstangen 28, 30 aus ihren Ventilsitzen 24, 26 bewegbar sind. Das Bedienelement 38 ist im Ausführungsbeispiel als Bedienhebel ausgebildet.

Die Handdosierpistole 2 weist mindestens ein eine Bewegung des Bedienelements 38 auf jede der Kegelstangen 28, 30 individuell einstellbar übertragendes Übertragungselement 40 auf.

Jede Kegelstange 28, 30 weist einenends einen an die Form des zugehörigen Ventilsitzes 24, 26 angepassten Kegel 42, 44 auf. Die Lageveränderung der Kegel 42, 44 relativ zu deren Ventilsitz 24, 26 bei Betätigung des Bedienelements 38 ist für jede Kegelstange 28, 30 und zugehörigem Kegel 42, 44 über eine Einstellanordnung 46 des Übertragungselements 40 individuell einstellbar.

Die Handdosierpistole 2 weist einen den Bewegungsumfang des Bedienelements 38 begrenzenden Bewegungsbegrenzer 48 auf, der im Ausführungsbeispiel von einer Stellschraube gebildet wird.

Die Öffnungsfläche 50, 52 zumindest eines der Nadelventile 20, 22, durch die eine Einzelkomponente in die Mischkammer 34 gelangt, ist bei einer Lageveränderung des Bedienelements 38 aus dessen Ruheposition in dessen durch den Bewegungsbegrenzer begrenzten Auslöseposition, von 0% in der Ruhestellung bis 100% in der Auslöseposition öffnend ausgebildet. Durch die Einstellanordnung 46 ist eine Begrenzung der maximal möglichen Öffnungsfläche 50, 52 in der Auslöseposition auf einen Bereich zwischen 30% und 100% einstellbar.

Das Übertragungselement 40 ist im Ausführungsbeispiel als Mitnehmeranordnung ausgebildet. Das Übertragungselement 40 weist einen mit einem Stiftbolzen 54 verbundenen ersten Mitnehmer 56 auf. An jeder Kegelstange 28, 30 ist ein erstes Anschlagselement 58, 60 angeordnet. Die Positionierung des ersten Mitnehmers 56 und/oder zumindest eines der ersten Anschlagselemente 58, 60 in Richtung der Längserstreckung 62 der zugehörigen Kegelstange 28, 30, verstellbar und die ersten Anschlagselemente 58, 60 sind bei Betätigung des Bedienelements 38 durch den ersten Mitnehmer 56 kontaktierbar. Das Mitnehmen der ersten Anschlagselemente 58, 60 ist anschaulich in den Figuren 4 bis 6 sowie 7 bis 9 illustriert. Die ersten Anschlagselemente 58, 60 sind in den Ausführungsbeispielen als auf der zugehörigen Kegelstange 28, 30 laufende Rändelschrauben ausgestaltet. In Fig. 4 sind beide ersten Anschlagselemente 58, 60 in Längserstreckung 62 der Kegelstangen 28, 30 auf der gleichen Höhe angeordnet. Bei einer Lageveränderung des Bedienelements 38, in den Fig. 4 bis 9 nicht dargestellt, aus der Ruheposition entsprechend Fig. 4, in eine Auslöseposition, entsprechend Fig. 5, nimmt der erste Mitnehmer 56 gleichzeitig beide erste Anschlagselemente 58, 60 in Längserstreckung sowie in Richtung von den Ventilsitzen 24, 26 weg mit. Das Ausmaß der Mitnahme kann durch den Bewegungsbegrenzer 48 beschränkt werden, wie dies in Fig. 6 relativ zu Fig. 5 der Fall ist.

In den Fig. 7 bis 9 sieht die Einstellanordnung 46 in Längserstreckung 62 auf unterschiedlichen Höhen angeordnete erste Anschlagselement 58, 60 vor, wie in Fig. 7 gut zu erkennen ist. In Fig. 7 befindet sich das nicht dargestellte Bedienelement in der Ruheposition. Die Nadelventile 20, 22 sind jeweils geschlossen. Der erste Mitnehmer 56 kontaktiert noch nicht die ersten Anschlagselemente 58, 60. Infolge der Lageveränderung des Bedienelements 38 nimmt der erste Mitnehmer 56 eines der ersten Anschlagselemente 60 in Längserstreckung 62 in Richtung weg vom Ventilsitz 26 mit. Hierdurch verändert sich die Positionierung der zugehörigen Kegelstange 30 und des Kegels 44 der Kegelstange 30 wird vom zugehörigen Ventilsitz 26 entfernt, wie in Fig. 8 dargestellt. Das weitere erste Anschlagselement 58 wird vom ersten Mitnehmer 56 noch nicht kontaktiert. Das weitere Nadelventil 20 ist damit noch geschlossen. Durch eine weitere Lageveränderung des Bedienelements 38 in die Auslöseposition kontaktiert der erste Mitnehmer 56 auch das weitere erste Anschlagselemente 58, so dass die mit dem weiteren ersten Anschlagselement 58 verbundene weitere Kegelstange 28 und der daran angeordnete Kegel 42 aus dem zugehörigen Ventilsitz 24 bewegt wird. In der in Fig. 9 dargestellten Auslöseposition ist jedoch erkennbar, dass die Öffnungsfläche 52 des ersten Nadelventils 22 maximal geöffnet, während die Öffnungsfläche 50 des weiteren Nadelventils 20 deutlich geringer ist. Die ersten Anschlagselemente 58, 60 sind durch Verstellsicherungen 63, 65 in Form von Federn gegen eine ungewollte Positionsänderung gesichert.

Die Handdosierpistole 2 weist ein die Kegelstangen 28, 30 mit einer Kraft in Richtung ihres Ventilsitzes 24, 26 beaufschlagendes Rückstellelement 64 auf, das im Ausführungsbeispiel von einer Rückstellfeder gebildet wird.

An dem Stiftbolzen 54 ist ein weiterer, unverstellbarer Mitnehmer 66 und an jeder Kegelstange 28, 30 ein weiteres, unverstellbares Anschlagselement 68, 70 angeordnet, die von dem weiteren Mitnehmer 66 kontaktierbar sind. Die Kraft des Rückstellelements 64 wird vom weiteren Mitnehmer 66 auf die weiteren Anschlagselemente 68, 70 und darüber auf die Kegelstangen 28, 30 übertragen, so dass die Kegelstangen 28, 30 in Richtung ihres Ventilsitzes 24, 26 gedrückt werden. In der Ruheposition sind die Kegelstangen 28, 30 mit ihren zugehörigen Kegel 42, 44 über das Rückstellelement in den jeweiligen Ventilsitz 24, 26 gedrückt, wie insbesondere aus den Fig. 3, 4 und 7 erkennbar ist.

Die Mischkammereinheit 32 ist über ein Sicherungselement 72 in einer Betriebsposition an der Zuführanordnung 6 festlegbar. Das Sicherungselement ist in Fig. 1 und Fig. 2 dargestellt. Das Sicherungselement 72 weist ein die Mischkammereinheit 32 aus dessen an die Zuführanordnung 6 festgelegter Betriebsposition entfernende Auswurfvorrichtung 74 auf. Das Sicherungselement 42 ist im Ausführungsbeispiel als Hebel ausgebildet. Das Sicherungselement 72 ist durch eine Feder 76 in Richtung Mischkammereinheit kraftbeaufschlagt ausgebildet. Die Zuführanordnung 6 weist zumindest eine Nut 78 zur verdrehsicheren Anordnung der Mischkammereinheit 32 an der Zuführanordnung 6 auf, wie in Fig. 2 dargestellt. Die Mischkammereinheit 32 weist eine zur Nut 78 komplementär ausgebildete Feder auf, die im Ausführungsbeispiel jedoch nicht dargestellt ist.

### Bezugsziffern

- 2: Handdosierpistole
- 4: Griffteil
- 6: Zuführanordnung
- 8, 10: Kanal
- 12, 14: Zulauföffnung
- 16, 18: Austrittsöffnung
- 20, 22: Nadelventil
- 24, 26: Ventilsitz
- 28, 30: Kegelstange
- 32: Mischkammereinheit
- 34: Mischkammer
- 36: Düse
- 38: Bedienelement
- 40: Übertragungselement
- 42,44: Kegel
- 46: Einstellanordnung
- 48: Bewegungsbegrenzer
- 50, 52: Öffnungsfläche
- 54: Stiftbolzen
- 56: erster Mitnehmer
- 58, 60: erste Anschlagselemente
- 62: Längserstreckung der Kegelstange
- 63, 65: Verstellsicherungen der ersten Anschlagselemente
- 64: Rückstellelement (Rückstellfeder)
- 66: weiterer Mitnehmer
- 68, 70: weitere Anschlagselemente
- 72: Auswurfvorrichtung
- 76: Nut

## Patentansprüche

1. Handdosierpistole (2) zum Vermischen von Einzelkomponenten und Ausbringen der daraus resultierenden Mehrkomponentenmasse mit einem Griffteil (4) zum Halten der Handdosierpistole, mit einer Zuführanordnung (6), die für jede Einzelkomponente einen dieser zugeordneten Kanal (8, 10) mit einer Zulauföffnung (12, 14) und einer Austrittsöffnung (16, 18) aufweist, wobei jede Austrittsöffnung (16, 18) mit einem Nadelventil (20, 22) umfassend einen Ventilsitz (24, 26) und eine Kegelstange (28, 30) verschließ- und freigebbar versehen ist, mit einer an der Zuführanordnung (6) abnehmbar angeordneten Mischkammereinheit (32), die eine Mischkammer (34) zur Vermischung von aus den Austrittsöffnungen (16, 18) herausströmenden Einzelkomponenten und eine sich an die Mischkammer (34) anschließende Düse (36) zum Austritt der Mehrkomponentenmasse aufweist, und mit einem Bedienelement (38) durch das die Kegelstangen (28, 30) aus ihren Ventilsitzen (24, 26) bewegbar sind, wobei die Handdosierpistole (2) zudem mindestens ein eine Bewegung des Bedienelements (38) auf jede der Kegelstangen (28, 30) individuell einstellbar übertragendes Übertragungselement (40) aufweist, **dadurch gekennzeichnet, dass** das Übertragungselement (40) einen mit einem Stiftbolzen (54) verbunden ersten Mitnehmer (56) aufweist, wobei an jeder Kegelstange (28, 30) ein erstes Anschlagselement (58, 60) angeordnet ist, wobei die Positionierung des ersten Mitnehmers (36) und/oder zumindest eines der ersten Anschlagselemente (58, 60) in Richtung der Längserstreckung (62) der zugehörigen Kegelstange (28, 30) verstellbar ist und die ersten Anschlagselemente (58, 60) bei Betätigung des Bedienelements (38) durch den ersten Mitnehmer (56) kontaktierbar sind, wobei an dem Stiftbolzen (54) ein weiterer, unverstellbarer Mitnehmer (66) und an jeder Kegelstange (28, 30) ein weiteres, unverstellbares Anschlagselement (68, 70) angeordnet sind, wobei die unverstellbaren Anschlagselemente (68, 70) von dem weiteren Mitnehmer (66) kontaktierbar sind, und wobei über die unverstellbaren Anschlagselemente (68, 70) die Kraft eines Rückstellelements (64) auf die Kegelstangen (28, 30) in Richtung ihres Ventilsitzes (24, 26) übertragbar ist.

2. Handdosierpistole (2) nach Anspruch 1, **dadurch gekennzeichnet, dass** jede Kegelstange (28, 30) einenends einen an die Form des zugehörigen Ventilsitzes (24, 26) angepassten Kegel (42, 44) aufweist und die Lageveränderung der Kegel (42, 44) relativ zu deren Ventilsitz (24, 26) bei Betätigung des Bedienelements (38) für jede Kegelstange (28, 30) und zugehörigem Kegel (42, 44) über eine Einstellanordnung (46) des Übertragungselements (40) individuell einstellbar ist.

3. Handdosierpistole (2) nach einem der vorhergehenden Ansprüche, **dadurch gekennzeichnet, dass** die Handdosierpistole (2) einen den Bewegungsumfang des Bedienelements (38) begrenzenden Bewegungsbegrenzer (48) aufweist.

4. Handdosierpistole (2) nach Anspruch 3, **dadurch gekennzeichnet, dass** die Öffnungsfläche (50, 52) zumindest eines der Nadelventile (20, 22), durch die eine Einzelkomponente in die Mischkammer (34) gelangt, bei einer Lageveränderung des Bedienelements (38) aus dessen Ruheposition in dessen durch den Bewegungsbegrenzer (48) begrenzten Auslöseposition, von 0% in der Ruheposition bis 100% in der Auslöseposition öffnend ausgebildet ist und durch die Einstellanordnung (46) eine Begrenzung auf einen Bereich zwischen 10 % und 100 % einstellbar ist.

5. Handdosierpistole (2) nach einem der vorhergehenden Ansprüche, **dadurch gekennzeichnet, dass** das Übertragungselement (40) als Mitnehmeranordnung ausgebildet ist.

6. Handdosierpistole (2) nach Anspruch 2, **dadurch gekennzeichnet, dass** die Einstellanordnung (46) eine Skalierung zur Positionierung des ersten Mitnehmers (56) und/oder zumindest eines der ersten Anschlagselements (58, 60) aufweist.

7. Handdosierpistole (2) nach einem der vorhergehenden Ansprüche, **dadurch gekennzeichnet, dass** zumindest eines der ersten Anschlagselemente (58, 60) als auf der zugehörigen Kegelstange (28, 30) laufende Rändelschraube ausgestaltet ist.

8. Handdosierpistole (2) nach einem der vorhergehenden Ansprüche, **dadurch gekennzeichnet, dass** das Rückstellelement (64) die Kegelstangen (28, 30) mit einer Kraft in Richtung ihres Ventilsitzes (24, 26) beaufschlagt.

9. Handdosierpistole (2) nach einem der vorhergehenden Ansprüche, **dadurch gekennzeichnet, dass** die Mischkammereinheit (32) über ein Sicherungselement (72) in einer Betriebsposition an der Zuführanordnung (6) festlegbar ist.

10. Handdosierpistole (2) nach Anspruch 9, **dadurch gekennzeichnet, dass** das Sicherungselement (72) ein die Mischkammereinheit (32) aus dessen an der Zuführanordnung (6) festgelegter Betriebsposition entfernende Auswurfvorrichtung (74) aufweist.

11. Handdosierpistole (2) nach einem der Ansprüche 9 oder 10, **dadurch gekennzeichnet, dass** das Sicherungselement (72) kraftbeaufschlagt in Richtung Mischkammereinheit (32) ausgebildet ist.

12. Handdosierpistole (2) nach einem der vorhergehenden Ansprüche, **dadurch gekennzeichnet, dass** die Mischkammereinheit (32) und die Zuführanordnung (6) zumindest eine Nut (78) und eine hierzu komplementär geformte Feder zur verdrehsicheren Anordnung der Mischkammereinheit (32) an der Zuführanordnung (6) aufweisen.

13. Vorrichtung zum Ausbringen von Mehrkomponentenmassen umfassend eine Handdosierpistole (2) nach einem der vorhergehendenden Ansprüche und wenigstens eine erste und eine weitere Aerosoldose.

## Claims

1. Manual dispense gun (2) for mixing individual components and applying the resulting multicomponent compound, having a handle part (4) for holding the manual dispense gun, having a feed-in arrangement (6) which has, for each individual component, a channel (8, 10) associated therewith that has an inlet opening (12, 14) and an outlet opening (16, 18), each outlet opening (16, 18) being provided with a needle valve (20, 22) comprising a valve seat (24, 26) and a plug stem (28, 30) such that said opening can be closed and opened, having a mixing chamber unit (32) which is detachably arranged on the feed-in arrangement (6) and has a mixing chamber (34) for mixing individual components flowing out of the outlet openings (16, 18) and a nozzle (36) attached to the mixing chamber (34) for the outlet of the multicomponent compound, and having an operating element (38) by means of which the plug stems (28, 30) can be moved out of their valve seats (24, 26), the manual dispense gun (2) additionally having at least one transmission element (40) which individually adjustably transmits a movement of the operating element (38) to each of the plug stems (28, 30), **characterised in that** the transmission element (40) has a first driver (56) connected to a pin bolt (54), a first stop element (58, 60) being arranged on each plug stem (28, 30), the positioning of the first driver (36) and/or of at least one of the first stop elements (58, 60) being displaceable in the direction of longitudinal extension (62) of the associated plug stem (28, 30) and the first stop elements (58, 60) being contactable by the first driver (56) when the operating element (38) is actuated, a further, non-displaceable driver (66) being arranged on the pin bolt (54) and a further, non-displaceable stop element (68, 70) being arranged on each plug stem (28, 30), it being possible for the non-displaceable stop elements (68, 70) to be contacted by means of the further driver (66), and it being possible to transmit the force of a return element (64) to the plug stems (28, 30) in the direction of the valve seat (24, 26) thereof by means of the non-displaceable stop elements (68, 70).

2. Manual dispense gun (2) according to claim 1, **characterised in that** each plug stem (28, 30) has a plug (42, 44) at one end, adapted to the shape of the associated valve seat (24, 26), and the positional change of the plug (42, 44) relative to its valve seat (24, 26), when the operating element (38) is actuated, is individually adjustable for each plug stem (28, 30) and its associated plug (42, 44) by means of an adjusting arrangement (46) of the transmission element (40).

3. Manual dispense gun (2) according to any of the preceding claims, **characterised in that** the manual dispense gun (2) has a movement limiter (48) which limits the movement range of the operating element (38).

4. Manual dispense gun (2) according to claim 3, **characterised in that** the opening surface (50, 52) of at least one of the needle valves (20, 22) through which an individual component passes into the mixing chamber (34), when the operating element (38) changes position from its rest position into its release position limited by means of the movement limiter (48), is designed to open from 0% in the rest position to 100% in the release position and a limit is adjustable to a range between 10% and 100% by means of the adjusting arrangement (46).

5. Manual dispense gun (2) according to any of the preceding claims, **characterised in that** the transmission element (40) is designed as a driver arrangement.

6. Manual dispense gun (2) according to claim 2, **characterised in that** the adjusting arrangement (46) has a scale for positioning the first driver (56) and/or at least one of the first stop elements (58, 60).

7. Manual dispense gun (2) according to any of the preceding claims, **characterised in that** at least one of the first stop elements (58, 60) is designed as a knurled screw leading to the associated plug stem (28, 30).

8. Manual dispense gun (2) according to any of the preceding claims, **characterised in that** the return element (64) applies a force to the plug stems (28, 30) in the direction of the valve seat (24, 26) thereof.

9. Manual dispense gun (2) according to any of the preceding claims, **characterised in that** the mixing chamber unit (32) can be fixed on the feed-in arrangement (6) in an operating position by means of a securing element (72).

10. Manual dispense gun (2) according to claim 9, **characterised in that** the securing element (72) comprises an ejector device (74) which removes the mixing chamber unit (32) from its operating position in which it is fixed on the feed-in arrangement (6).

11. Manual dispense gun (2) according to either claim 9 or claim 10, **characterised in that** the securing element (72) is designed to have a force applied in the direction of the mixing chamber unit (32).

12. Manual dispense gun (2) according to any of the preceding claims, **characterised in that** the mixing chamber unit (32) and the feed-in arrangement (6) have at least one groove (78) and a complementary-shaped tongue for arranging the mixing chamber unit (32) on the feed-in arrangement (6) so as to be secured against rotation.

13. Device for applying multicomponent compounds, comprising a manual dispense gun (2) according to any of the preceding claims and at least one first and one further aerosol dispenser.

## Revendications

1. Pistolet doseur manuel (2) pour le mélange de composants individuels et la distribution de la masse à plusieurs composants en résultant avec une partie de préhension (4) pour le maintien du pistolet doseur manuel, avec un agencement d'alimentation (6) qui présente pour chaque composant individuel un canal (8, 10) associé à celui-ci avec une ouverture d'entrée (12, 14) et une ouverture de sortie (16, 18), dans lequel chaque ouverture de sortie (16, 18) est pourvue d'une soupape à aiguille (20, 22) comprenant un siège de soupape (24, 26) et une tige conique (28, 30) de manière fermable et libérable, avec une unité de chambre de mélange (32) agencée de manière amovible au niveau de l'agencement d'alimentation (6), qui présente une chambre de mélange (34) pour le mélange de composants individuels s'écoulant hors des ouvertures de sortie (16, 18) et une buse (36) se raccordant à la chambre de mélange (34) pour la sortie de la masse à plusieurs composants, et avec un élément de commande (38) par lequel les tiges coniques (28, 30) peuvent se déplacer hors de leurs sièges de soupape (24, 26), dans lequel le pistolet doseur manuel (2) présente par ailleurs au moins un élément de transmission (40) transmettant de manière réglable individuellement un mouvement de l'élément de commande (38) à chacune des tiges coniques (28, 30), **caractérisé en ce que** l'élément de transmission (40) présente un premier entraîneur (56) relié à un goujon (54), dans lequel
un premier élément de butée (58, 60) est agencé au niveau de chaque tige conique (28, 30), dans lequel
le positionnement du premier entraîneur (36) et/ou d'au moins un des premiers éléments de butée (58, 60) est réglable en direction de l'étendue longitudinale (62) de la tige conique afférente (28, 30) et les premiers éléments de butée (58, 60) peuvent être mis en contact lors de l'actionnement de l'élément de commande (38) par le premier entraîneur (56), dans lequel au niveau du goujon (54) un autre entraîneur non réglable (66) et au niveau de chaque tige conique (28, 30) un autre élément de butée non réglable (68, 70) sont agencés, dans lequel les éléments de butée non réglables (68, 70) peuvent être mis en contact par l'autre entraîneur (66), et dans lequel la force d'un élément de rappel (64) peut être transmise aux tiges coniques (28, 30) en direction de leurs siège de soupape (24, 26) par le biais des éléments de butée non réglables (68, 70).

2. Pistolet doseur manuel (2) selon la revendication 1, **caractérisé en ce que** chaque tige conique (28, 30) présente sur une extrémité un cône (42, 44) adapté à la forme du siège de soupape afférent (24, 26) et la modification de position des cônes (42, 44) est réglable individuellement par rapport à leur siège de soupape (24, 26) lors de l'actionnement de l'élément de commande (38) pour chaque tige conique (28, 30) et cône afférent (42, 44) par le biais d'un agencement de réglage (46) de l'élément de transmission (40).

3. Pistolet doseur manuel (2) selon l'une quelconque des revendications précédentes, **caractérisé en ce que** le pistolet doseur manuel (2) présente un limiteur de mouvement (48) délimitant la périphérie de mouvement de l'élément de commande (38).

4. Pistolet doseur manuel (2) selon la revendication 3, **caractérisé en ce que** la surface d'ouverture (50, 52) au moins d'une des soupapes à aiguille (20, 22) par laquelle un composant individuel parvient dans la chambre de mélange (34), est réalisée de manière à s'ouvrir lors d'une modification de position de l'élément de commande (38) de sa position de repos à sa position de détachement délimitée par le limiteur de mouvement (48), de 0% dans la position de repos à 100% dans la position de détachement et une délimitation est réglable par l'agencement de réglage (46) à une plage entre 10% et 100%.

5. Pistolet doseur manuel (2) selon l'une quelconque des revendications précédentes, **caractérisé en ce que** l'élément de transmission (40) est réalisé comme agencement d'entraîneur.

6. Pistolet doseur manuel (2) selon la revendication 2, **caractérisé en ce que** l'agencement de réglage (46) présente un cadrage pour le positionnement du premier entraîneur (56) et/ou au moins d'un des premiers éléments de butée (58, 60).

7. Pistolet doseur manuel (2) selon l'une quelconque des revendications précédentes, **caractérisé en ce qu'**au moins un des premiers éléments de butée (58, 60) est configuré comme vis moletée circulant sur la tige conique afférente (28, 30).

8. Pistolet doseur manuel (2) selon l'une quelconque des revendications précédentes, **caractérisé en ce que** l'élément de rappel (64) sollicite les tiges coniques (28, 30) avec une force en direction de leur siège de soupape (24, 26).

9. Pistolet doseur manuel (2) selon l'une quelconque des revendications précédentes, **caractérisé en ce que** l'unité de chambre de mélange (32) peut être fixée par un élément de fixation (72) dans une position de fonctionnement au niveau de l'agencement d'alimentation (6).

10. Pistolet doseur manuel (2) selon la revendication 9, **caractérisé en ce que** l'élément de fixation (72) présente un dispositif d'éjection (74) retirant l'unité de chambre de mélange (32) de sa position de fonctionnement fixée au niveau de l'agencement d'alimentation (6).

11. Pistolet doseur manuel (2) selon l'une quelconque des revendications 9 ou 10, **caractérisé en ce que** l'élément de fixation (72) est réalisé par sollicitation de force en direction de l'unité de chambre de mélange (32).

12. Pistolet doseur manuel (2) selon l'une quelconque des revendications précédentes, **caractérisé en ce que** l'unité de chambre de mélange (32) et l'agencement d'alimentation (6) présentent au moins une rainure (78) et un ressort formé de manière complémentaire à celle-ci pour l'agencement sans possibilité de rotation de l'unité de chambre de mélange (32) au niveau de l'agencement d'alimentation (6).

13. Dispositif de distribution de masses à plusieurs composants comprenant un pistolet doseur manuel (2) selon l'une quelconque des revendications précédentes et au moins une première et une autre bombe aérosol.
